# EUROPÄISCHE PATENTSCHRIFT

(11) **EP 0 589 254 B1**
(45) Veröffentlichungstag und Bekanntmachung des Hinweises auf die Patenterteilung: **26.02.1997**
(21) Anmeldenummer: 93114010.7
(22) Anmeldetag: 02.09.1993
(51) Int. Cl.: B65D 41/34, B65D 55/02

(54) **Originalitätsverschluss**
Tamper-proof closure
Capuchon inviolable

(30) Priorität: 22.09.1992 DE 9212753 U
(43) Veröffentlichungstag der Anmeldung: 30.03.1994
(73) Patentinhaber: Georg Menshen GmbH + Co. KG, D-57413 Finnentrop (DE)
(72) Erfinder: Stahl, Otto, D-57413 Finnentrop (DE)
(74) Vertreter: Schmidt, Horst, Dr.

(56) Entgegenhaltungen:
- DE-B- 2 638 351
- US-A- 4 560 076
- US-A- 4 907 708
- US-A- 5 097 974

## Beschreibung

Die Erfindung betrifft einen Originalitätsverschluss und Benälter gemäss Oberbegriff des Patentanspruches 1 (vgl. US-A-4 907 708).

Es ist bekannt (z.B. US-A-4 560 076), zur Fixierung einer Verschlusskappe mit über reissbare Stege angebundenem Originalitätsring einen Ringwulst am Originalitätsring beim Aufschrauben des Verschlusses auf einen Behälterhals in eine untergreifende Beziehung zu einem Ringbund am Behälterhals zu bringen. Dabei wurde festgestellt, dass die Stege häufig beim erstmaligen Aufschrauben solcher Verschlüsse vorzeitig reissen. Es wurde auch schon vorgeschlagen (US-A-4 907 708), zusammenwirkende Vorsprungsmittel am Behälterhals und Originalitätsring so auszubilden, dass der Originalitätsring zwangsweise in beiden axialen Richtungen gegenüber dem Behälterhals fixiert wird und damit auch an einer axialen Bewegung relativ zum Kappenteil gehindert ist. Eine Grundvoraussetzung für ein Funktionieren einer derartigen Anordnung ist die präzise Einhaltung der relativen Lagestellen der fixierenden Mittel am Kappenteil und Behälterhals. Dies bedeutet einen entsprechend hohen Fertigungsaufwand und damit höheren Ausschuss an fehlerhaften Teilen. Ausserdem besteht die Gefahr, dass die Stege und/oder der Originalitätsring ggf. in undefinierter Weise permanent gestaucht bzw. verformt werden.

Im Rahmen der Erfindung wurde festgestellt, dass das vorzeitige Reissen seine Ursache in einer momentanen Überdehnung der Stege hat, die auftritt, wenn der Originalitätsring nach Passieren des Ringbundes am Behälterhals in die ursprüngliche Konfiguration zurückfedern will. Die mit herkömmlichem Originalitätsverschlüssen der in Rede stehenden Art verbundenen Probleme lassen sich daher in überraschend einfacher Weise und wirksam gemäss dem kennzeichenden Teil des Patentanspruches 1 dadurch beheben, dass die Vorsprungsmittel so angeordnet sind, dass sie verhindern, dass sich der Originalitätsring um ein beliebiges Ausmass in Richtung weg vom Kappenteil bewegen kann, wenn der Originalitätsring, nachdem er am Ringbund des Behälterhalses vorbeigelangt ist, schlagartig in die Ausgangslage zurückfedert, so dass die Länge, bis zu der sich die Stege unter diesen Umständen strecken oder dehnen können, begrenzt ist. Innerhalb dieser Grenzen wird jedoch die axiale Beweglichkeit des Originalitätsringes grundsätzlich nicht eingeschränkt, so dass gewährleistet ist, dass der Originalitätsring und die Stege in einen spannungfreien Zustand frei zurückfedern können. Wenn erwünscht kann gemäss einer Weiterbildung der Erfindung auch vorgesehen werden, dass die Stege nur soweit frei entlastet werden, dass eine geringfügige Stauchung verbleibt, die ggf. erwünscht sein kann. Die erfindungsgemässen Massnahmen lassen sich mit relativ geringem Fertigungsaufwand realisieren und erfordern im übrigen keine Änderungen an den Behältern, mit denen die Verschlüsse verwendet werden. Bezüglich anderer Weiterbildungen der Erfindung wird auf die Unteransprüche verwiesen.

Die Erfindung wird nachfolgend anhand der Zeichnung und eines Ausführungsbeispieles näher erläutert. Es zeigen:
- Fig. 1: in teilweise geschnittener Seitenansicht einen erfindungsgemäss aufgebauten Originalitätsverschluss,
- Fig. 2: in vergrössertem Masstab ein Detail des Verschlusses nach Fig. 1 zusammen mit einem fragmentarisch dargestellten Hals eines Behälters.

Wie in Fig. 1 dargestellt ist, umfasst der Verschluss grundsätzlich ein Kappenteil 1 und einen Originalitätsring 2, der über Stege 3 mit dem Kappenteil 1 verbunden ist. Am inneren Umfang des Kapptenteiles 1 ist ein Schraubgewinde 5 vorgesehen, dem ein komplimentäres Schraubgewinde am Hals 6 eines Behälters (nicht gezeigt) entspricht, vgl. Fig. 2. Wenn erwünscht, kann an der Bodenwand 7 des Kappenteiles 1 ein Dichtkonus angeformt sein, der in die Mündungsöffnung des Behälterhalses 6 dichtend eingreifen kann. An der Aussenseite des Kappenteiles 1 kann zur leichteren Handhabung des Verschlusses beim Auf- und Abschrauben auf bzw. vom Behälterhals 6 eine geeignete Riffelung 8 vorgesehen sein.

Die Stege 3 erstrecken sich im wesentlichen axial zwischen einer unteren Endfläche 9 des Kappenteiles 1 und einer oberen Endfläche 10 des Originalitätsringes 2 und halten die beiden Endflächen 9, 10 in einem geeigneten kurzen Abstand A voneinander, wenn sich der Verschluss in der in Fig. 1 gezeigten Ruhe- oder Ausgangslage befindet, die auch der Lage entspricht, in der der Verschluss gefertigt wird.

Eine geeignete Vielzahl von Stegen 3 ist umfänglich verteilt vorgesehen. Jeder Steg 3 hat eine Ausbildung, die ein Reissen unter einer bestimmten zwischen dem Kappenteil 1 und dem Originalitätsring 2 wirkenden axialen Kraft ermöglicht, die bei dem Versuch aufgebracht werden kann, den Kappenteil 1 bei vollständig auf den Behälterhals 6 aufgeschraubten Verschluss von Hand abzuschrauben.

An zwei oder mehreren umfänglich verteilt vorgesehenen Bereichen des Originalitätsringes 2 sind ferner rechteckförmige Ausnehmungen 11 vorgesehen, in die z. B. trapezförmige Mitnehmerelemente 12 eingreifen, die von der unteren Endfläche 9 des Kappenteiles 1 nach unten ragen, um eine relative Verdrehung des Originalitätsringes 2 gegenüber dem Kappenteil 1 zu verhindern, wenn der Verschluss erstmalig auf den Behälterhals 6 aufgeschraubt wird. Insbesondere verhindert die durch die Ausnehmungen 11 und Mitnehmerelemente 12 geschaffene Verdrehsicherung eine Scherbeanspruchung der Stege 3 in einem Ausmass, der zu einem vorzeitigen Reissen der Stege 3 führen könnte.

Im Bereich des vom Kappenteil 1 abgewandten axialen Endes des Originalitätsringes 2 ist ein ringförmiger Vorsprung oder Wulst 13 angeformt, der sich umfänglich des Originalitätsringes 2 erstreckt und eine Öffnung mit einem Innendurchmesser umschliesst, der kleiner als der Aussendurchmesser eines Ringbundes 14 am Behälterhals 6 ist. Wenn daher der Verschluss auf den Behälterhals 6 aufgeschraubt wird und der Ringwulst 13 des Originalitätsringes 2 dabei in den Bereich des Ringbundes 14 des Behälterhalses 6 gelangt, erfährt der Originalitätsring 2 bei weiterer Betätigung des Verschlusses in Aufschraubrichtung eine radiale Dehnung, so dass er längs des Ringbundes 14 in die in Fig. 2 gezeigte Stellung gelangen kann, bei der der Ringwulst 13 den Ringbund 14 untergreift und der Originalitätsring 2 wieder in die Ausgangslage zurückgefedert ist. Die untergreifende Beziehung zwischen Ringwulst 15 und Ringbund 13 bewirkt, dass der Originalitätsring 2 an einer axialen Bewegung weg vom Behälter gehindert ist, so dass der Kappenteil 1 nur nach Reissen der Stege 3 vom Behälterhals 6 abgeschraubt werden kann. Der vorbeschriebene Aufbau des Verschlusses ist im übrigen grundsätzlich bekannt.

Erfindungsgemäss ist neben dem ersten Vorsprungsmittel in Gestalt des Ringwulstes 13 an der Innenseite des Originalitätsringes 2 ein zweites Vorsprungsmittel 15 in Gestalt einer Vielzahl umfänglich verteilt angeordneter länglicher Vorsprungselemente vorgesehen. Die zweiten Vorsprungsmittel 15 könnten jedoch auch ähnlich den ersten Vorsprungsmitteln 13 oder in Form nach innen abstehender Warzen oder Noppen ausgebildet sein. Die ersten und zweiten Vorsprungsmittel 13, 15 stehen in einem geeigneten axialen Abstand voneinander, dass dazwischen ein äusserer Umfangsbereich des Ringbundes 14 grundsätzlich frei axial beweglich aufgenommen werden kann, wenn der Verschluss gemäss Fig. 2 vollständig auf den Behälterhals 6 aufgeschraubt ist. Ebenso wie die ersten Vorsprungsmittel 13 definieren die zweiten Vorsprungsmittel 15 eine Öffnung, deren Innendurchmesser kleiner als der Aussendurchmesser des Ringbundes 14 ist.

Wie weiter in Fig. 2 gezeigt ist, hat der Ringbund 14 an seiner oberen, dem Behälter abgewandten Seite einen konischen Übergangsflächenbereich 16, der in Richtung auf den Behälter divergiert und längs dem eine untere konische Führungsfläche 17 am Ringwulst 13 des Originalitätsringes 2 gleiten kann, um die radiale Dehnung des Originalitätsringes 2 beim Aufschrauben des Verschlusses auf den Behälterhals 6 zu erleichtern.

Am Übergangsflächenbereich 16 können sich die zweiten Vorsprungsmittel 15 abstützen, wenn gemäss Fig. 2 der Ringwulst 13 des Originalitätsringes 2 in eine Position gelangt ist, bei der er den Ringbund 14 des Behälterhalses 6 untergreift. Die zweiten Vorsprungsmittel 15 verhindern eine übermässige axiale Dehnung der Stege 3, wie sie beim erstmaligen Aufschrauben des Verschlusses auftreten kann, wenn der Originalitätsring 2 schlagartig in die Ausgangsposition zurückfedert, nachdem der Ringwulst 13 den Ringbund 14 passiert hat.

Vorzugsweise ist die axiale Lage eines zentralen Anlagepunktes P längs der Berührungszone zwischen dem Übergangsflächenbereich 16 des Ringbundes 14 und den zweiten Vorsprungsmitteln 15 so gewählt, dass die Stege 3 bei vollständig aufgeschraubtem Verschluss nicht vollständig axial entlastet sind, sondern geringfügig gestaucht werden, so dass der Abstand A' zwischen den gegenüberliegenden Endflächen 9, 10 des Kappenteiles 1 bzw. Originalitätsringes 2 etwas geringer als der Abstand A zwischen diesen Endflächen bei der in Fig. 1 gezeigten Ausgangslage des Verschlusses ist. Die Erfindung ist jedoch auf eine derartige gegenseitige Abstimmung der axialen Lagen des Ringbundes 14 und der zweiten Vorsprungsmittel 15 nicht beschränkt. Die erfindungsgemässen Wirkungen können vielmehr auch erzielt werden, wenn die axiale Lage der zweiten Vorsprungsmittel 15 eine vollständige Rückformung der Stege 3 in die Ausgangsposition gemäss Fig. 1 erlaubt, sofern sichergestellt ist, dass die Stege 3 an einer wesentlichen axialen Überdehnung über die Ausgangsposition hinaus gehindert werden.

Vorzugsweise ist ferner wenigstens ein Teil der Vielzahl von Stegen 3 an umfänglichen Bereichen des Originalitätsringes 2 vorgesehen, die den umfänglichen Lagestellen der zweiten Vorsprungsmittel 15 entsprechen.

Es versteht sich, dass anstelle eines durchgehenden Ringwulstes 13 auch andere geeignete erste Vorsprungsmittel, z.B. unterteilte längliche Vorsprungselemente, vorgesehen sein können. Des weiteren kann anstelle einer Befestigung des Verschlusses am Behälterhals mittels einer Schraubgewindeanordnung auch vorgesehen sein, dass der Verschluss auf den Behälterhals axial aufgeprellt wird, wobei Einrichtungen in Gestalt z.B. aufeinander abgleitender Nocken zwischen Kappenteil und z.B. einer Innenkappe vorgesehen sein können, die eine axiale Zwangsbewegung des Kappenteiles bewirken, wenn auf dieses eine Drehkraft in eine bestimmte Drehrichtung ausgeübt wird.

## Patentansprüche

1. Originalitätsverschluss und Behälter, der einen Behälterhals mit einem radialen Ringbund in einem axialen Abstand von seiner Mündungsöffnung aufweist, wobei ein auf den Behälterhals befestigbares Kappenteil (1) einen Originalitätsring (2) umfasst, der über eine Vielzahl umfänglich verteilt angeordneter, unter einer Relativbewegung zwischen dem Kappenteil und dem Originalitätsring reissbarer Stege (3) am Kappenteil angebunden ist und erste und zweite axial beabstandete Vorsprungsmittel (13,15) aufweist, zwischen denen der Ringbund (14) am Behälterhals aufnehmbar ist, um eine axiale Bewegung des Originalitätsringes weg vom Behälterhals zu verhindern, nachdem die ersten Vorsprungsmittel (13) beim erstmaligen Befestigen des Verschlusses am Behälterhals in eine untergreifende Beziehung zu einer unteren Eingriffsfläche des Ringbundes gelangt sind, wobei die zweiten Vorsprungsmittel (15) in Anlage mit einer oberen Eingriffsfläche (16) des Ringbundes bringbar sind, dadurch gekennzeichnet, dass der axiale Abstand der ersten und zweiten Vorsprungsmittel (13,15) auf die Abmessungen des Ringbundes (14) so abgestimmt ist, dass dieser zwischen den ersten und zweiten Vorsprungsmitteln mit freiem axialen Spiel aufnehmbar ist.

2. Originalitätsverschluss und Behälter nach Anspruch 1, dadurch gekennzeichnet, dass die axiale Position der zweiten Vorsprungsmittel (15) am Originalitätsring (2) auf die des Ringbundes (15) am Behälterhals (6) so abgestimmt ist, dass die axiale Länge (A') der Stege (3) bei Anlage der zweiten Vorsprungsmittel (15) an der oberen Eingriffsfläche (16) des Ringbundes (15) auf einen Wert kleiner oder gleich einer bestimmten axialen Ausgangslänge (A) der Stege begrenzt ist.

3. Originalitätsverschluss und Behälter nach Anspruch 1 oder 2, dadurch gekennzeichnet, dass die zweiten Vorsprungsmittel (15) eine Vielzahl von umfänglich verteilt angeordneten Vorsprungselementen umfassen.

4. Originalitätsverschluss und Behälter nach einem der vorhergehenden Ansprüche, gekennzeichnet durch eine Verdrehsicherung (11,12) zur Verhinderung einer Relativdrehung des Originalitätsringes (2) gegenüber dem Kappenteil (1).

## Claims

1. A tamper-evident closure and container comprising a container neck having a radial annular collar axially spaced away from its orifice, a cap part (1) securable to the container neck including a tamper-evident ring (2) connected to said a cap part by a plurality of bridges (3) arranged circumferentially distributed and frangible by a relative movement between the cap part and the tamper-evident ring, said tamper-evident ring having first and second axially spaced protrusion means (13,15) between which the annular collar (14) on the container neck is receivable to prevent an axial movement of the tamper-evident ring away from the container neck, after said first protrusion means (13) on first-time securing of the closure to said container neck reaches an underengaging relationship with a lower engaging face of said annular collar, said second protrusion means (15) being movable into contact with an upper engaging face (16) of said annular collar, characterized in that the axial spacing of said first and second protrusion means (13,15) is adapted to the dimensions of said annular collar (14) so that the latter is receivable between said first and second protrusion means with free axial clearance.

2. The tamper-evident closure and container as set forth in claim 1, characterized in that the axial position of said second protrusion means (15) on said tamper-evident ring (2) is adapted to that of said annular collar (15) on said container neck (6) so that the axial length (A') of said bridges (3) is limited to a value which is smaller or equal to a specific axial starting length (A) of said bridges when said second protrusion means (15) are in contact with said upper engaging face (16) of said annular collar (15).

3. The tamper-evident closure and container as set forth in claim 1 or 2, characterized in that said second protrusion means (15) comprise a plurality of protrusion elements arranged circumferentially distributed.

4. The tamper-evident closure and container as set forth in any of the preceding claims, characterized by an anti-twist means (11, 12) to prevent rotation of said tamper-evident ring (2) relative to said cap part (1).

## Revendications

1. Fermeture à témoin de nouveauté et récipient, comprenant un col de récipient pourvu d'une collerette radiale espacée axialement de son embouchure, une partie de capuchon (1) pouvant être fixée sur le col de récipient comprenant un anneau à témoin de nouveauté (2) qui est relié à la partie de capuchon par l'intermédiaire d'une pluralité de languettes (3) disposées réparties périphériquement, pouvant se déchirer sous l'effet d'un mouvement relatif entre la partie de capuchon et l'anneau à témoin de nouveauté, et qui présente des premiers et deuxièmes moyens en saillie (13, 15) espacés axialement entre lesquels la collerette (14) peut être logée sur le col de récipient pour empêcher un mouvement axial de l'anneau à témoin de nouveauté dans le sens d'un éloignement du col de récipient après que les premiers moyens en saillie (13) sont parvenus, lors de la première fixation de la fermeture au col de récipient, dans une relation d'engagement sous une surface de contact inférieure de la collerette, les deuxièmes moyens en saillie (15) pouvant être appliqués sur une surface de contact supérieure (16) de la collerette, caractérisés en ce que l'écartement axial des premiers et deuxièmes moyens en saillie (13, 15) est adapté aux dimensions de la collerette (14) de telle façon que celle-ci puisse être logée entre les premiers et deuxièmes moyens en saillie avec jeu axial.

2. Fermeture à témoin de nouveauté et récipient selon la revendication 1, caractérisés en ce que la position axiale des deuxièmes moyens en saillie (15) sur l'anneau à témoin de nouveauté (2) est adaptée à celle de la collerette (15) sur le col de récipient (6) de telle façon que la longueur axiale (A') des languettes (3) lorsque les deuxièmes moyens en saillie (15) s'appliquent sur la surface de contact supérieure (16) de la collerette (14) est limitée à une valeur inférieure ou égale à une longueur axiale originale déterminée (A) des languettes.

3. Fermeture à témoin de nouveauté et récipient selon la revendication 1, caractérisés en ce que les deuxièmes moyens en saillie (15) comprennent une pluralité d'éléments en saillie disposés répartis périphériquement.

4. Fermeture à témoin de nouveauté et récipient selon l'une quelconque des revendications précédentes, caractérisés par une sécurité de rotation (11, 12) destinée à empêcher une rotation relative de l'anneau à témoin de nouveauté (2) par rapport à la partie de capuchon (1).
